# EUROPÄISCHE PATENTSCHRIFT

(11) **EP 0 279 295 B1**
(45) Veröffentlichungstag und Bekanntmachung des Hinweises auf die Patenterteilung: **02.12.1992**
(21) Anmeldenummer: 88101651.3
(22) Anmeldetag: 04.02.1988
(51) Int. Cl.: B41F 31/26, B41F 31/10

(54) **Farbwerk**
Inking unit
Unité d'encrage

(30) Priorität: 19.02.1987 DE 3705194
(43) Veröffentlichungstag der Anmeldung: 24.08.1988
(73) Patentinhaber: Albert-Frankenthal AG, D-67225 Frankenthal (DE)
(72) Erfinder: Jungwirth, Hans-Peter, D-6072 Dreieich (DE)
(74) Vertreter: Munk, Ludwig, Dipl.-Ing.

(56) Entgegenhaltungen:
- EP-A- 0 060 939
- EP-A- 0 225 253
- BE-A- 557 069
- CH-A- 345 906
- DE-A- 431 259
- DE-A- 2 012 649

## Beschreibung

Die Erfindung betrifft ein Kurzfarbwerk der im Oberbegriff des Anspruchs 1 angegebenen Art.

Eine Anordnung dieser Art ist aus der DE 31 17 341 C2 bekannt. Hierbei sollen die Enden des auf einen Stahlkern aufgeklebten Gummituchs der Auftragwalze eine Stoßkante bilden. Die Enden des Gummituchs der Auftragwalze liegen hier somit mit stumpfem Stoß aneinander an. Ein derartiger stumpfer Stoß beinhaltet die Gefahr, daß die Gummituchenden aufstehen, was zu Störungen führen kann. Dies gilt insbesondere für die Verwendung weniger weicher Gummitücher. Es ist daher hier von einem vergleichsweise weichen Gummituch auszugehen, was der bisherigen Praxis entspricht. Man ging nämlich bisher davon aus, daß der Gummimantel der Auftragwalze zur Erzielung einer guten Einfärbung der Druckform vergleichsweise weich und dick sein soll (DE-B 17 61 715), um eine breite, gegenseitige Anlage und damit eine lange Berührungszeit zwischen Auftragwalze und Druckform zu gewährleisten. Die bei einem weichen Bezug der Auftragwalze sich ergebende, bisher erwünschte, große Breite des Druckstreifens zwischen Auftragwalze und Plattenzylinder kann aber zu unkontrollierbaren, auf die Farbe wirkenden Scherkräften führen, welche die Einfärbung der Druckform negativ beeinflussen können. Hinzu kommt, daß ein weiches Gummituch die Neigung hat zu quellen, so daß sich Relativgeschwindigkeiten und Abwicklungsfehler zwischen Auftragwalze und Plattenzylinder ergeben, was zu einem erhöhten Verschleiß der Druckform und zu Schabloniergefahr führt.

Die BE-A 557 069 zeigt ein Langfarbwerk mit einer Auftragwalze, deren Durchmesser dem Durchmesser der einzufärbenden Druckform entspricht und die mit einem elastischen Bezug versehen ist, dessen Enden an den Flanken eines achsparallelen Walzenkanals festgelegt sind. Diese Vorveröffentlichung enthält jedoch keine brauchbare Lehre zur Beseitigung der Nachteile des gattungsgemäßen Standes der Technik.

Die DE-A 20 12 649 zeigt eine aus elastomerem, knetbarem Polyurethan bestehende Hülse für eine Auftragwalze. Diese Hülse soll eine Dicke von 1,25mm und eine Härte von 60° bzw. 62° shore aufweisen. Auch diese Vorveröffentlichung enthält keinen brauchbaren Hinweis zur Vermeidung der Nachteile des gattungsgemäßen Standes der Technik, zumal dort gerade keine Hülse, sondern ein Gummituch Verwendung finden soll.

Hiervon ausgehend ist es daher die Aufgabe der vorliegenden Erfindung, die Auftragwalze eines gattungsgemäßen

Farbwerks mit einfachen und kostengünstigen Mitteln so zu verbessern, daß unter Beibehaltung der bisherigen Vorteile eine gute Einfärbung der Druckform bei schonender Betriebsweise erreicht wird.

Diese Aufgabe wird bei einem gattungsgemäßen Kurzfarbwerk durch die Merkmale des kennzeichnenden Teils des Anspruchs 1 gelöst.

Die Verwendung gleicher Gummitücher sowohl für den Gummituchzylinder als auch für die Auftragwalze ergibt in vorteilhafter Weise nicht nur eine höchst einfache, bedienungs- und wartungsfreundliche, sowie hinsichtlich der Vorratshaltung günstige Anordnung, sondern führt auch zu einer solchen Dicke und Härte des Bezugs der Auftragwalze, daß die früher befürchteten Scherkräfte bzw. deren negative Auswirkungen auf die Einfärbung der Druckform unterbleiben. Andererseits sind eventuell auftretende Durchmesserveränderungen der Auftragwalze und die Beanspruchung der Druckform von Seiten der Auftragwalze nicht größer als die tolerierbaren Durchmesserveränderungen des Gummituchzylinders und die tolerierbaren Beanspruchungen der Druckform von Seiten des Gummituchzylinders her, somit eine schonende Betriebsweise gewährleistet und Schabloniererscheinungen wirksam vorgebeugt ist. Ein weiterer Vorteil der erfindungsgemäßen Maßnahmen ist darin zu sehen, daß einerseits ein Aufstehen der Enden des Gummituchs der Auftragwalze wirksam verhindert wird, andererseits aber dennoch nicht die bei Gummituchzylindern üblichen Spannvorrichtungen benötigt werden. Die Halterung der in einen Umfangskanal eingreifenden Gummituchenden durch eine sie übergreifende Leiste stellt zudem sicher, daß der Umfangskanal nicht über die ganze Walzenlänge durchgehen muß, sondern daß mehrere, am Walzenumfang gegeneinander versetzte Kanalabschnitte vorgesehen sein können, was eine leichte Bauweise ermöglicht. Der Wegfall von Spannvorrichtungen stellt zudem sicher, daß eine Klebverbindung auf dem ganzen Umfang möglich ist, was einen stramm anliegenden Bezug der Auftragwalze gewährleistet.

Vorteilhafte Ausgestaltungen und zweckmäßige Fortbildungen der übergeordneten Maßnahmen sind in den Unteransprüchen angegeben.

Nachstehend wird ein Ausführungsbeispiel der Erfindung anhand der Zeichnung näher erläutert.

In der Zeichnung zeigen:
- Figur 1: eine Seitenansicht eines mit einem erfindungsgemäßen Kurzfarbwerk zusammenwirkenden Offsetdruckwerks in schematischer Darstellung,
- Figur 2: eine Umfangsansicht der Auftragwalze der Anordnung gemäß Figur 1,
- Figur 3: eine Stirnansicht der Auftragwalze in teilweise geschnittener Darstellung und
- Figur 4: eine Ansicht des vorderen Gummituchendes.

Die der Figur 1 zugrundeliegende Anordnung besteht in an sich bekannter Weise aus zwei aufeinander abrollenden, die zwischen ihnen hindurchgeführte Papierbahn 1 bedrukkenden, an ihrem Umfang mit jeweils einem Gummituch bespannten Gummituchzylindern 2, die jeweils mit einem Plattenzylinder 3, auf dem harte Druckplatten in Form von Metallplatten aufgespannt sind, zusammenwirken. Die auf dem Plattenzylinder 3 aufgenommenen Druckplatten werden an ihren Enden durch in umfangsseitig angeordneten Zylindergruben 4 angeordnete Spannvorrichtungen gehalten. Dasselbe gilt für die Enden des auf den Gummizylindern 2 jeweils aufgenommenen Gummituchs. Die Zylindergruben 4 von Gummizylinder 2 und Plattenzylinder 3 sind so angeordnet, daß sie beim Durchgang durch den Zylinderberührungsbereich aufeinander abrollen.

Die Einfärbung der auf dem Plattenzylinder 3 aufgenommenen Druckplatten erfolgt durch eine mit gleicher Umfangsgeschwindigkeit auf dem Plattenzylinder 3 abrollende Auftragwalze 5. Der Durchmesser der Auftragwalze 5 entspricht dem Durchmesser des Plattenzylinders 3, der hier auch dem Durchmesser des Gummizylinders 2 entspricht. Die Auftragwalze 5 wird beim dargestellten Kurzfarbwerk durch eine mit einer Rakel 6 zusammenwirkende Rasterwalze 7 mit Farbe versorgt. Die Rasterwalze 7 kann in beliebiger Weise eingefärbt werden und taucht im dargestellten Ausführungsbeispiel hierzu in einen Farbkasten 8 ein.

Die zwischen der eine harte Oberfläche aufweisenden Rasterwalze 7 und dem mit harten Druckplatten belegten Plattenzylinder 3 angeordnete Auftragwalze 5 besitzt einen auf einer Stahlunterlage 9 etwa in Form eines auf einer Achse aufgenommenen Stahlmantels etc. aufgenommenen, äußeren Gummimantel 10. Dieser wird, wie am besten aus Figur 2 erkennbar ist, durch mit Abstand nebeneinander angeordnete Gummitücher 10a gebildet. Die axiale Ausrichtung und die Breite der Gummitücher 10a entspricht dabei der axialen Ausrichtung und Breite der auf dem Plattenzylinder 3 aufgenommenen Druckplatten. Die Gummitücher 10a sind auf den Stahlmantel 9 aufgeklebt. Hierzu können an ihrer Unterseite mit einer selbstklebenden Beschichtung, die mit einer abziehbaren Schutzfolie abgedeckt ist, versehene Gummitücher Verwendung finden. Diese können einfach unter Abziehen der Schutzfolie aufgeklebt werden, wobei zur Erzielung eines gewissen Anpreßdrucks eine Anstellung der Auftragwalze 5 an den Plattenzylinder 3 und eine langsame Zylinderdrehung etwa mit Hilfe des Waschantriebs, erfolgen können.

Die am Umfang der Auftragwalze 5 festlegbaren Gummitücher 10a bestehen aus einer textilen Trägerschicht mit gummielastischer Auflage. Die Gesamtdicke der Gummitücher 10a kann 1,5mm bis 4,5mm betragen und beträgt im dargestellten Ausführungsbeispiel 2,5mm. Die Härte der Gummitücher 10a kann 60° bis 80° vorzugsweise 65° - 70° Shore betragen und beträgt im dargestellten Ausführungsbeispiel 68° Shore. Ein derartiges Gummituch ist auch zur Übertragung der Farbe auf die Papierbahn 1 geeignet. Die Gummizylinder 2 sind dementsprechend mit jeweils einem Gummituch gleicher Dicke und Härte wie die Gummitücher 10a der Auftragwalze 5 bespannt.

Die Enden der auf der Auftragwalze 5 aufgenommenen Gummitücher 10a werden zur Sicherung gegen Abreißen und Aufquetschen zwischen zwei Klemmflächen eingespannt. Hierbei kann es sich um die Klemmflächen einer Spannvorrichtung handeln. Im dargestellten Ausführungsbeispiel liegen die Enden der Gummitücher 10a, wie am besten aus Figur 3 erkennbar ist, an den nach außen konvergierenden Flanken eines zugeordneten Umfangskanals 11 der Auftragwalze 5 an und sind durch eine sie im Bereich des Umfangskanals 5 übergreifende Halteleiste 12 gesichert, die zu den Flanken des Umfangskanals 11 parallele Flanken aufweist, so daß sich zueinander parallele Klemmflächen ergeben, zwischen denen die Enden der Gummitücher 10a einspannbar sind. Im dargestellten Ausführungsbeispiel besitzen die Halteleisten 12 einen trapezförmigen Querschnitt mit ebenen, zueinander parallelen Umfangsflächen und nach außen konvergierenden Seitenflächen. Die Länge der Halteleisten 12 entspricht, wie Figur 2 erkennen läßt, der Breite des jeweils zugeordneten Gummituchs 10a, so daß jedem Gummituch 10a eine eigene Halteleiste 12 zugeordnet ist. Die Halteleisten 12 können mittels einer Schnellspannvorrichtung aufgespannt werden. Im dargestellten Ausführungsbeispiel werden die Halteleisten 12 einfach durch über ihre Länge gleichmäßig verteilte Halteschrauben 13 gesichert, die in die Stahlunterlage 9 eingreifen und deren Kopf, wie Figur 3 weiter zeigt, gegenüber der radial innerhalb des wirksamen Walzenumfangs angeordneten Außenfläche der zugeordneten Halteleiste 12 versenkt ist.

Die Länge der Gummitücher 10a entspricht im dargestellten Ausführungsbeispiel dem Umfang der Auftragwalze 5. Die einander gegenüberliegenden Enden der Gummitücher 10a greifen dementsprechend jeweils in denselben Umfangskanal 11 ein. Es wäre aber auch denkbar, lediglich einen halben Walzenumfang umfassende Gummitücher vorzusehen, deren Enden in zwei um 180° einander gegenüberliegende Umfangskanäle eingreifen, wie dies im Falle der auf dem Plattenzylinder 3 aufgenommenen Druckplatten in der Regel der Fall ist. Im dargestellten Ausführungsbeispiel sind, wie Figur 2 weiter erkennen läßt, über der Länge der Auftragwalze 5 vier nebeneinander angeordnete Gummitücher 10a vorgesehen, die paarweise um 180° gegeneinander versetzt sind, so daß sich zwei in axialer Richtung um ihre Länge und in Umfangsrichtung um 180° gegeneinander versetzte Umfangskanäle 11 ergeben. Die Auftragwalze 5 ist gegenüber dem Plattenzylinder 3 so eingestellt, daß sich die Umfangskanäle 11 beim Durchgang durch den Walzenspalt zwischen Auftragwalze 5 und Plattenzylinder 3 auf den Zylindergruben 4 des Plattenzylinders 3 abwälzen und außerhalb der Zylindergruben 4 eine zuverlässige Einfärbung der Druckplatten erfolgt. Die beim dargestellten Ausführungsbeispiel um ihre Länge und um 180° gegeneinander versetzten Umfangskanäle 11 der Auftragwalze 5 wälzen sich dementsprechend auf verschiedenen Zylindergruben 4 des Plattenzylinders ab, so daß eine schlagartige Antriebsentlastung unterbleibt. Zur Gewährleistung einer zuverlässigen Einfärbung der Druckplatten ist die maximale Breite der Umfangskanäle 11 kleiner als oder höchstens gleichgroß wie die lichte Weite der Zylindergruben 4 des Plattenzylinders 3. Im dargestellten Ausführungsbeispiel sind die nebeneinander angeordneten Gummitücher, wie Figur 2 ferner erkennen läßt, mit Abstand nebeneinander angeordnet, so daß sich zwischen einander benachbarten Gummitüchern 10a nutenförmige Einstiche 14 ergeben, die eine Beaufschlagung der Auftragwalze 5 mit unterschiedlichen Farben ermöglichen.

Zur Gewährleistung eines zu den Kanten des zugeordneten Umfangskanals 11 lotrechten Verlaufs der seitlichen Kanten der Gummitücher 10a sind im Bereich der den Gummituchanfang aufnehmenden Flanke der Umfangskanäle 11 pro zugeordnetem Gummituch, d. h. pro Druckplattenbreite, zwei in Achsrichtung gegeneinander versetzte, in Figur 3 näher dargestellte Anschlagstifte 15 vorgesehen. Der axiale Abstand der paarweise zusammengehörenden Anschlagstifte 15 kann so bemessen sein, daß das jeweils zugeordnete Gummituch 10a mit seinen Seitenflanken an den Anschlagstiften 15 anliegt. Im dargestellten Ausführungsbeispiel soll dieser Abstand etwas kleiner als die Gummituchbreite bemessen sein. Die Gummitücher 10a sind dementsprechend, wie in Figur 4 angedeutet ist, im Bereich ihrer vorlaufenden Kante mit hier durch gestanzte Löcher gebildeten Ausnehmungen 16 versehen, deren Abstand und lichte Weite dem Abstand und dem Durchmesser der zugeordneten Anschlagstifte 15 entspricht. Beim Aufkleben der Gummitücher 10a können diese dementsprechend mit ihren Ausnehmungen 16 an den walzenseitig vorgesehenen Anschlagstiften 15 eingehängt werden, womit sich automatisch die gewünschte rechtwinklige Ausrichtung ergibt. Die Länge der Anschlagstifte 15 ist so bemessen, daß diese das jeweils zugeordnete Gummituch 10a mit einem Sicherheitsabstand überragen, was die Handhabung erleichtert. Zur Vermeidung von Kollisionen mit den in die Umfangskanäle 11 einsetzbaren Halteleisten 12 sind diese mit im axialen Bereich der Anschlagstifte 15 angeordneten Ausnehmungen 17 versehen, in die der über das zugeordnete Gummituch 10a vorstehende Bereich der Anschlagstifte 15 eintauchen kann. Hierdurch ergibt sich gleichzeitig auch eine Montageerleichterung.

## Patentansprüche

1. Kurzfarbwerk, für einen Plattenzylinder (3) und einen hiermit zusammenwirkenden, das Druckbild auf den Bedruckstoff übertragenden Gummituchzylinder (2) mit einem Gummituch aufweisende Offsetdruckmaschinen, mit einer zwischen einer Rasterwalze und einem mit harten Druckformen belegten Plattenzylinder angeordneten, mit gleicher Geschwindigkeit wie die Druckform umlaufenden Auftragwalze (5), die mit einem durch mindestens ein auf eine Stahlunterlage (9) aufgebrachtes, vorzugsweise aufgeklebtes Gummituch (10a) gebildeten Gummimantel (10) versehen ist und einen dem wirksamen Durchmesser der Druckform entsprechenden Durchmesser aufweist, **dadurch gekennzeichnet, daß** jedes auf der Auftragwalze (5) aufgenommene Gummituch (10a) hinsichtlich seiner 1,5 mm bis 4,5 mm betragenden Dicke und seiner 60° bis 80° Shore betragenden Härte dem das Druckbild auf den Bedruckstoff (1) übertragenden Gummituch des Gummituchzylinders (2) entspricht und daß die Auftragwalze (5) mindestens einen achsparallel verlaufenden Umfangskanal (11) aufweist, in den die Enden jedes zugeordneten Gummituchs (10a) eingreifen, die durch eine zugeordnete Halteleiste (12) übergriffen sind, die in den Umfangskanal (11) einsetzbar ist, dessen Breite am Umfang höchstens der Umfangsbreite einer hierauf sich abwälzenden Zylindergrube (4) des die Druckform aufnehmenden Zylinders (3) entspricht.

2. Kurzfarbwerk nach Anspruch 1, **dadurch gekennzeichnet, daß** jede Halteleiste (12) zu den vorzugsweise nach innen konvergierenden Flanken des jeweils zugeordneten Umfangskanals (11) parallele Flanken aufweist.

3. Kurzfarbwerk nach einem der vorhergehenden Ansprüche, **dadurch gekennzeichnet, daß** jede Halteleiste (12) durch versenkte Halteschrauben (13) festlegbar ist.

4. Kurzfarbwerk nach einem der vorhergehenden Ansprüche, **dadurch gekennzeichnet, daß** im Bereich einer Flanke jedes Umfangskanals (11), pro zugeordnetem Gummituch (10a) zwei Anschlagstifte (15) vorgesehen sind, deren Abstand in Achsrichtung kleiner als die Breite des zugeordneten Gummituchs (10a) ist, wobei jedes Gummituch (10) im Bereich seiner Vorderkante zwei vorzugsweise durch gestanzte Löcher gebildete Ausnehmungen (16) aufweist, deren Abstand dem Abstand der in sie eingreifenden Anschlagstifte (15) entspricht und daß jede Halteleiste (12) im Bereich der Anschlagstifte (15) eine Ausnehmung (17) aufweist.

5. Kurzfarbwerk nach einem der vorhergehenden Ansprüche, **dadurch gekennzeichnet, daß** über die Länge der Auftragwalze (5) mehrere Gummitücher (10a) nebeneinander angeordnet sind, deren Breite vorzugsweise der Breite einer jeweils zugeordneten Druckform in etwa entspricht.

6. Kurzfarbwerk nach einem der vorhergehenden Ansprüche, **dadurch gekennzeichnet, daß** jede Halteleiste (12) eine der Breite des jeweils zugeordneten Gummituchs (10a) entsprechende Länge aufweist.

7. Kurzfarbwerk nach einem der vorhergehenden Ansprüche 5 oder 6, **dadurch gekennzeichnet, daß** die nebeneinander angeordneten Gummitücher (10a) mit Abstand nebeneinander angeordnet sind.

8. Kurzfarbwerk nach einem der vorhergehenden Ansprüche, **dadurch gekennzeichnet, daß** die nebeneinander angeordneten Gummitücher (10a) paarweise um einen Winkel von 180° gegeneinander versetzt sind.

## Claims

1. A short inking unit for offset presses comprising a plate cylinder (3) and a blanket cylinder (2) cooperating with it and transferring the printed image to the material to be printed with a blanket, said press comprising an inking roll (5), which is arranged between a pitted roll and a plate cylinder carrying hard printing image carrying means, revolves at the same speed as the printing image carrying means, is provided with a blanket casing (10) constituted by a blanket member (10a) applied to a steel base (9) and preferably bonded thereto, and has an effective diameter corresponding to the effective diameter of the printing image carrying means, characterized in that each blanket member(10a) mounted on the inking roll (5) is adapted as regards its thickness, which amounts to 1.5 mm to 4.5 mm and its Shore durometer hardness amounting to 60° to 80°, to the blanket member transferring the printed image to the material (1) to be printed of the blanket cylinder (2) and in that the inking roll (5) has at least one circumferential groove (11) extending parallel to the axis, into which the ends of each associated blanket member(10a) fit, which are overlapped by an associated holding bar (12), which is able to be inserted into the circumferential groove (11), the width of the groove at the periphery being equal at the most to the circumferential width of a cylinder well (4) rolling thereover of the cylinder (3) bearing the printed image carrying means.

2. The short inking unit as claimed in claim 1, characterized in that each holding bar (12) has flanks which are parallel to the flanks, which preferably converge inwards, of the respectively associated circumferential groove (11).

3. The short inking unit as claimed in either of the preceding claims, characterized in that each holding bar (12) is adapted to be secured by countersunk holding screws (13).

4. The short inking unit as claimed in any one of the preceding claims, characterized in that adjacent to the flank of each circumferential groove (11) for each associated blanket member(10a) two abutment pins (15) are provided whose spacing apart in the axial direction is smaller than the width of the associated blanket member(10a), each blanket member(10) having adjacent to its leading edge two recesses (16), preferably in the form of punched out holes, whose spacing apart is equal to the spacing apart of the abutment pins (15) fitting into them, and in that each holding bar (12) has recess (17) adjacent to the abutment pins (15).

5. The short inking unit as claimed in any one of the preceding claims, characterized in that a plurality of blankets (10a) are arranged along the length of the inking roll (5) side by side whose width is approximately the same as the width of the a respectively associated printed image carrying means.

6. The short inking unit as claimed in any one of the preceding claims, characterized in that each holding bar (12) has a length equal to the width of the respectively associated blanket member(10a).

7. The short inking unit as claimed in either of the preceding claims 5 and 6, characterized in that the adjacently arranged blankets (10a) are arranged with a spacing between them.

8. The short inking unit as claimed in any one of the preceding claims, characterized in that the adjacently arranged blankets (10a) are offset in pairs in relation to each other by an angle of 180°.

## Revendications

1. Unité d'encrage, pour un cylindre porte-plaque (3) et un cylindre porte-blanchet (2), coopérant avec lui, transmettant sur le produit à imprimer l'image du cliché, avec une machine à impression offset présentant un blanchet, avec un rouleau toucheur (5), disposé entre un rouleau de trame et un cylindre porte-plaque garnie de clichés durs et tournant à la même vitesse que le cliché, rouleau toucheur (5) pourvu d'une enveloppe en caoutchouc (10) formée d'au moins un blanchet (10a) appliqué sur une base en acier (9), de préférence par collage, et présentant un diamètre correspondant au diamètre efficace du cliché, caractérisée en ce que chaque blanchet (10a) supporté par le rouleau toucheur (5) correspond, quant à son épaisseur, qui est de 1,5 à 4,5 mm et sa dureté qui est de 60 degrés à 80 degrés Shore, au blanchet du rouleau toucheur (2), qui transmet l'image du cliché sur le produit à imprimer (1), du cylindre porte-blanchet (2), et en ce que le rouleau toucheur (5) présente au moins un canal périphérique (11) qui s'étend parallèlement à l'axe et dans lequel s'engagent les extrémités de chaque blanchet (10a), extrémités entourées et saisies par une bande de maintien (12) associée, susceptible d'être introduite dans le canal périphérique (11), dont la largeur en périphérie correspond au maximum à la largeur circonférentielle d'un fond de cylindre (4), se déroulant par dessus, du cylindre (3) recevant le cliché.

2. Unité d'encrage selon la revendication 1, caractérisée en ce que chaque bande de maintien (12) présente des flancs parallèles aux flancs, de préférence convergeant vers l'intérieur, de chaque canal périphérique (11) associé.

3. Unité d'encrage selon l'une des revendications précédentes, caractérisée en ce que chaque bande de maintien (12) est susceptible d'être fixée au moyen de vis de maintien (13) noyées.

4. Unité d'encrage selon l'une des revendications précédentes, caractérisée en ce que, dans la zone d'un flanc de chaque canal périphérique (11), est prévu par blanchet (10a) associé deux tiges de butée (15), dont l'espacement en direction axiale est inférieur à la largeur du blanchet (10a) associé, où chaque blanchet (10) présente dans la zone de son arête avant deux évidements (16), formés de préférence par des trous obtenus par estampage, dont l'espacement correspond à la distance entre les tiges de butée (15) venant s'y engager et en ce que chaque bande de maintien (12) présente un évidement (17) dans la zone des tiges de butée (15).

5. Unité d'encrage selon l'une des revendications précédentes, caractérisée en ce que plusieurs blanchets (10a) sont disposées, les uns à côté des autres, sur la longueur du rouleau encreur (5), leur largeur correspondant de préférence à peu près à la largeur de chaque cliché associé.

6. Unité d'encrage selon l'une des revendications précédentes, caractérisée en ce que chaque bande de maintien (12) présente une longueur correspondant à la largeur du blanchet (10a) lui étant associé.

7. Unité d'encrage selon l'une des revendications précédentes, caractérisée en ce que les blanchets (10a) disposés les uns à côté des autres sont espacés les uns à côtés des autres.

8. Unité d'encrage selon l'une des revendications précédentes, caractérisée en ce que les blanchets (10a) disposés les uns à côté des autres sont décalés les uns par rapport aux autres, par couples, d'un angle de 180 degrés.
